# EUROPÄISCHE PATENTSCHRIFT

(11) **EP 0 933 325 B1**
(45) Veröffentlichungstag und Bekanntmachung des Hinweises auf die Patenterteilung: **25.09.2002**
(21) Anmeldenummer: 98123066.7
(22) Anmeldetag: 10.12.1998
(51) Int. Cl.: B66B 23/02, B66B 29/00, B66D 5/08

(54) **Fahrtreppe mit Betriebsbremse**
Escalator with service brakes
Escalier roulant avec freins de service

(30) Priorität: 23.01.1998 DE 29801097 U
(43) Veröffentlichungstag der Anmeldung: 04.08.1999
(73) Patentinhaber: THYSSEN AUFZÜGE GMBH, 73765 Neuhausen a.d.F. (DE)
(72) Erfinder: Reiner, Ludwig, 21493 Schwarzenbek (DE)
(74) Vertreter: Baronetzky, Klaus, Dipl.-Ing.

(56) Entgegenhaltungen:
- DE-U- 29 702 130
- US-A- 3 830 344
- US-A- 5 337 878

## Beschreibung

Die Erfindung betrifft eine Fahrtreppe mit Betriebsbremse, gemäß dem Oberbegriff von Anspruch 1. Eine solche Fahrtreppe ist z.B. aus DE-U-29702130 bekannt.

Eine andere Fahrtreppe ist beispielsweise aus der US-PS 3 017 963, die auf die Rechtsvorgängerin der vorliegenden Anmelderin zurückgeht, bekannt. Diese Lösung umfasst eine Doppel-Backen-Bremse, die auf eine drehfest mit dem Antriebsmotor verbundenen Bremstrommel wirkt. Über zwei Druckfedern wird eine Bremswirkung erzeugt, wobei die Druckfedern auf einer Gewindestange aufgespannt sind, so daß die Bremskraft einstellbar ist.

Zum Lösen der Bremse ist bei dieser Ausführungsform ein Gestänge vorgesehen, das die beiden Bremsbacken mit ihren Betätigungsschenkeln auseinanderdrückt.

Es sind zahlreiche unterschiedliche Arten der Bremsbetätigung bekannt geworden, die dieses in den fünfziger Jahren eingeführte Prinzip weiterbilden. Meist werden heutzutage Elektromagneten eingesetzt, um den für das Lösen der Bremsbacken erforderlichen Abstand der Bremsschenkel zu erreichen.

In neuerer Zeit sind auch Vier-Backen-Bremsen vorgeschlagen worden, um die Ausfallsicherheit und damit die Gesamtsicherheit der Fahrtreppe zu verbessern.

Ein Problem der bislang verwendeten Fahrtreppen mit Betriebsbremsen ist der unterschiedliche Bremsweg bei Belastung und im Leerlauf. Wenn ein einzelner Passagier auf einer langen Fahrtreppe, die sich durchaus über Förderhöhen im Zehn-Meter-Bereich oder darüber erstrecken kann, befördert wird, und es erfolgt eine Bremsung der Fahrtreppe, ist ohne entsprechende Gegenmaßnahmen eine abrupte Verzögerung zu erwarten, die dementsprechend eine Unfallgefahr für den Fahrgast bedeutet.

Andererseits darf auch eine voll belastete Fahrtreppe - beispielsweise in einer Notfallsituation - einen bestimmten, vorgeschriebenen Bremsweg nicht überschreiten.

In diesem Zusammenhang ist es auch vorgeschlagen worden, die Belastung der Fahrtreppe als Parameter für die Bremskraft heranzuziehen und eine elektronische Steuerung bereitzustellen. Eine derartige Steuerung ist jedoch nicht besonders fehlersicher und muß zudem den Unterschieden zwischen vollbelasteter Fahrtreppe im Aufwärts- und im Abwärtsbetrieb Rechnung tragen, so daß sie sich nicht am Markt durchgesetzt hat.

Demgegenüber liegt der Erfindung die Aufgabe zugrunde, eine Fahrtreppe mit Betriebsbremse gemäß dem Oberbegriff von Anspruch 1 zu schaffen, die hinsichtlich der Betriebseigenschaften verbessert ist und insbesondere günstige Notfall-Bremseigenschaften aufweist.

Diese Aufgabe wird erfindungsgemäß durch Anspruch 1 gelöst. Vorteilhafte Weiterbildungen ergeben sich aus den Unteransprüchen.

Erfindungsgemäß nimmt das Bremsmoment beginnend vom Auslösezeitpunkt der Betriebsbremse in Stufen zu: Überaschend läßt sich mit dieser einfachen Maßnahme die Differenz zwischen minimalem und maximalem Bremsweg deutlich reduzieren, so daß im Falle einer Notbremsung bei vollbelasteter, abwärtsfahrender Fahrtreppe der erwünschte Bremsweg ohne weiteres eingehalten werden kann, ohne daß bei leerer oder nahezu leerer, also unbelasteter Fahrtreppe eine allzu rasche Bremsverzögerung entstünde.

Erfindungsgemäß besonders günstig ist es, daß sich diese Merkmale ohne aufwendige Zusatzelektronik gewährleisten lassen, so daß insofern die Ausfallsicherheit vergrößert ist.

Erfindungsgemäß ferner besonders günstig ist der Selbstkompensations-Effekt: Wenn der Bremsweg zunimmt, also die Zeit vom Auslösen der Betriebsbremse bis zum Stillstand, nimmt auch zugleich die Bremswirkung zu, so daß sich insofern eine Kompensation ergibt und der Bremsweg minimiert wird.

In vorteilhafter Ausgestaltung sieht die erfindungsgemäße Lösung vier Bremsstufen vor, die sich harmonisch durch die vier Backen einer Vierbacken-Außenbacken-Bremse realisieren lassen:

Nacheinander lassen sich zwei einander gegenüberliegende Backen ansprechen, so daß die einseitige Belastung auf die die Bremstrommel lagernde Welle maximal der Anlagekraft einer Backe entspricht, während bei einer größeren erforderlichen Bremskraft die dritte und vierte Backe nacheinander ansprechen.

Besonders günstig ist es auch, daß mit der erfindungsgemäß vorgesehenen Vier-Backen-Bremse mehrere unabhängig voneinander ansprechende Bremssysteme vorliegen, die die Ausfallsicherheit erhöhen. Auch wenn beispielsweise einer der vier Elektromagneten klemmen sollte, fallen nacheinander mit zunehmender Wirkung die drei anderen Bremsbacken ein, so daß zumindest eine 75-prozentige Bremskraft vorliegt, die zumindest als Notbremse regelmäßig ausreicht.

Auch wenn die vorliegenden Anmeldungsunterlagen sich auf Fahrtreppen beziehen, versteht es sich, daß es auch möglich ist, die vorliegende Erfindung in Verbindung mit Fahrsteigen einzusetzen, vorausgesetzt, entsprechende Betriebsbremsen werden verwendet.

Die vorliegende Erfindung ist nicht auf Außenbacken-Bremsen beschränkt. Beispielsweise können Trommelbremsen eingesetzt werden, die über elektromagnetische oder hydraulische Stellelemente aktiviert werden oder abgeschaltet werden, wobei dann Druckfedern für die Aktivierung vorgesehen sind. Wenn mehr als ein Stellelement verwendet wird, kann auch bei einer derartigen Bremse das erfindungsgemäß mehrstufige Einfallen eingesetzt werden.

Bei einer drei- oder mehrstufigen Ausgestaltung der erfindungsgemäßen Fahrtreppe ist es günstig, wenn die Ansprechintervalle aufeinanderfolgend kürzer werden. Diese Ausgestaltung hat den besonderen Vorteil, daß einerseits zwar sanft angebremst wird, die Bremswirkung jedoch dann stärker als linear ansteigt, so daß insgesamt unabhängig vom Belastungszustand ein möglichst kurzer Bremsweg eingehalten werden kann, ohne daß die Unfallgefahr ansteigen würde. In diesem Zusammenhang ist es besonders günstig, daß die Fahrgäste der Fahrtreppe regelmäßig bereits das Anbremsen wahrnehmen und dann dazu neigen, geeignete Maßnahmen zur Sicherung der Standfestigkeit zu ergreifen.

Beispielsweise kann die Zeitdauer des Bremsintervalls zwischen dem Einfallen der zweiten Bremsbacke und dem Einfallen der dritten Bremsbacke 60 oder 70 Prozent der Zeitdauer des Bremsintervalls zwischen dem Einfallen der ersten Bremsbacke und dem Einfallen der zweiten Bremsbacke betragen; das nachfolgende Bremsintervall, in welchem zusätzlich die dritte Bremsbacke wirkt, also bevor die vierte Bremsbacke einfällt, kann wiederum 60 oder 70 Prozent des vorherigen Bremsintervalls betragen.

Erfindungsgemäß besonders günstig ist es, daß mit drastisch reduzierten Schwungmassen sich dennoch eine Vergleichmäßigung des Bremswegs erzielen läßt. So kann die Schwungmasse, mit welcher bei den bekannten Lösungen eine Unempfindlichkeit gegenüber dem Beladungszustand der Fahrtreppe erzielt wird, beispielsweise auf ein Drittel reduziert werden. Dies bedingt eine entsprechend reduzierte erforderliche Brems- und Beschleunigungskraft, so daß insgesamt der Antriebsstrang durch die erfindungsgemäße Lösung entlastet wird. Dennoch läßt sich eine vorgegebene Hüllkurve, die den minimalen und den maximalen Bremsweg vorgibt, mit der erfindungsgemäßen Lösung ohne weiteres einhalten.

Weitere Einzelheiten, Vorteile und Merkmale ergeben sich aus der nachfolgenden Beschreibung eines Ausführungsbeispiels anhand der Zeichnung.

Es zeigt:
Die einzige Figur der Zeichnung eine perspektivische Ansicht auf eine erfindungsgemäße Betriebsbremse als Teil einer erfindungsgemäßen Fahrtreppe, in einer beispielhaften Ausführungsform.

Die in der Figur dargestellte Betriebsbremse 10 ist so montiert, daß sie eine Bremstrommel oder eine Bremswelle umgibt, die Teil des Antriebsstrangs zwischen einem Antriebsmotor der Fahrtreppe und dem Stufenband der Fahrtreppe ist. Hierzu umgreifen in an sich bekannter Weise Bremsbacken 12, 14, 16 und 18 die Bremstrommel, wobei zwei Bremsbacken 12 und 16 einerseits sowie 14 und 18 andererseits einander gegenüberliegend angeordnet sind.

Jeder Bremsbacke ist eine Druckfeder zugeordnet, wobei zwei Druckfedern 20 und 22 in der Figur ersichtlich sind. Die Bremskraft ist in an sich bekannter Weise über gekonterte Stellenmuttern 24 einstellbar.

Jede Bremsbacke ist schwenkbeweglich gelagert, wobei die Bremsbacken 12 und 14 einerseits und die Bremsbacken 16 und 18 andererseits auf einer gemeinsamen Achse gelagert sind. Hierzu sind voneinander beabstandete Bolzen 26 und 28 vorgesehen, die zugfest miteinander verbunden sind, wobei die zugfeste Verbindung über eine Platte 30 in der Figur schematisch angedeutet ist.

Den schwenklagernden Bolzen 26 und 28 gegenüberliegend weisen die Bremsen-Betätigungs-Schenkel an ihren freien Enden auf, die je mit Stellelementen verbunden sind. Im Beispielsfall sind als Stellglieder Elektromagneten vorgesehen, weil die perspektivische Darstellung in der Figur zwei Elektromagneten 32 und 34 mit ihren Ankern 36 und 38 besonders deutlich werden läßt. Der Elektromagnet 32 und sein zugehöriger Anker wirkt auf die Bremsbacke 16, während der Elektomagnet 34 mit seinem zugehörigen Anker 38 auf die Bremsbacke 18 wirkt. Im Sinne einer Fail-Save-Ausgestaltung wird die eigentliche Bremskraft durch die zugehörigen Druckfedern 20 und 22 bereitgestellt, während die Elektromagneten dazu dienen, die Bremskraft aufzuheben, so daß beim kompletten Ausfall der Elektrik jedenfalls die Betriebsbremse vollständig einfallen würde.

Der Elektromagnet 32 - und entsprechend auch die anderen Elektromagneten - sind als Spreizmagneten ausgeführt, so daß durch die Beaufschlagung der Magnetspule der Anker 36 - und entsprechend auch die anderen Anker - nach außen gedrückt und damit die Bremswirkung der zugehörigen Druckfeder 20 aufgehoben wird.

Es versteht sich, daß anstelle der hier dargestellten elektrischen Betätigung auch eine pneumatische oder hydraulische Betätigung in Betracht kommt, ohne den Bereich der Erfindung zu verlassen.

In an sich bekannter Weise weisen die Elektromagneten Bremslüfthebel 40 und 42 auf, und die Verbindung der freien Enden der Bremsen mit den Ankern 36 erfolgt über einen Rahmen 44, der Betätigungsschenkel 48 in seinen Ecken schwenkbeweglich lagert.

Es versteht sich, daß die erfindungsgemäße Lösung in gleicher Weise auch bei einer Zweibackenbremse einsetzbar ist.

## Patentansprüche

1. Fahrtreppe mit Betriebsbremse, mit einem Antriebsmotor, der über einen Antriebsstrang auf ein Stufenband wirkt, wobei auf eine im Antriebsstrang vorgesehene Welle eine Betriebsbremse montiert ist, mit deren Einfallen das Stufenband abbremsbar ist, wobei die Betriebsbremse (10) mehrstufig ausgebildet ist, **dadurch gekennzeichnet, daß** beim Einfallen der Bremse mindestens eine Stufe (12;14;16;18) verzögert ausgelöst wird.

2. Fahrtreppe nach Anspruch 1, **dadurch gekennzeichnet, daß** die Fahrtreppe mindestens zwei Bremsbacken (12;14;16;18) aufweist, wobei das Einfallen einer Bremsbacke (12;14;16;18) einer Stufe entspricht.

3. Fahrtreppe nach einem der vorhergehenden Ansprüche, **dadurch gekennzeichnet, daß** die Fahrtreppe vier Bremsbacken (12;14; 16;18) aufweist, wobei je zwei Bremsbacken (12;14;16;18) einander gegenüberliegend angeordnet sind und drei Bremsbacken für das gegenüber der ersten nacheinander verzögerte Einfallen ausgebildet sind.

4. Fahrtreppe nach einem der vorhergehenden Ansprüche, **dadurch gekennzeichnet, daß** die Bremsbacken (12;14;16;18) zur Auslösung von Bremsstufen als Teil einer Doppel-Außenbacken-Bremse ausgebildet sind, wobei zwei einander gegenüberliegende Bremsbacken für das aufeinanderfolgende Einfallen und zwei weitere einander gegenüberliegende Bremsbacken für das hieran anschließende aufeinanderfolgende Einfallen ausgebildet sind.

5. Fahrtreppe nach einem der vorhergehenden Ansprüche, **dadurch gekennzeichnet, daß** jede Bremsstufe dem Einfallen einer Bremsbacke (12;14;16;18) entspricht und jeder Bremsbacke (12;14; 16;18) eine das Bremsmoment sicherstellende Druckfeder (20;22) zugeordnet ist, deren Wirkung durch einen Elektromagneten (32;34) kompensierbar ist und daß das Abschalten des Elektromagneten (32;34) die Bremsbacke (16;18) einfallen läßt.

6. Fahrtreppe nach einem der vorhergehenden Ansprüche, **dadurch gekennzeichnet, daß** eine Steuervorrichtung für die Bremsbacken (12;14;16;18) vorgesehen ist, die auf Elektromagnete (32;34) wirkt, von denen je einer einer Bremsbacke (16;18) zugeordnet ist, und daß die Steuervorrichtung beim Auftreten des Bremssignals unmittelbar den Elektromagneten der ersten Bremsbacke (12) abschaltet, und anschließend an diesen Zeitpunkt in einem definiertem Zeitintervall den Elektromagneten (32) einer zweiten Bremsbacke (16) abschaltet.

7. Fahrtreppe nach einem der vorhergehenden Ansprüche, **dadurch gekennzeichnet, daß** als Betriebsbremse (10) eine Vier-Backen-Bremse vorgesehen ist, deren vier Backen (12;14;16;18) bei jedem Bremsvorgang in zeitlich gleichmäßigen Abständen aufeinanderfolgend auslösbar sind.

8. Fahrtreppe nach einem der vorhergehenden Ansprüche, **dadurch gekennzeichnet, daß** für zwei einander gegenüberliegende Backen (12;16;14;18) einer Vier-Außenbacken-Bremse ein Elektromagnet (32;34) vorgesehen ist, dessen Abschaltung die Bremse (10) einfallen läßt.

## Claims

1. Escalator with service brake, with a drive motor that acts on a graduated belt via a drive rope, where a service brake is installed on a shaft provided in the drive rope, with the engagement of which the graduated belt can be braked, where the service brake (10) is formed as a multi-step service brake, **characterised in that** when the brake is engaged, at least one step (12;14;16;18) is triggered with a time lag

2. Escalator according to claim 1, **characterised in that** the escalator has at least two brake shoes (12;14;16;18), where the engagement of one brake shoe corresponds to one step.

3. Escalator according to one of the preceding claims, **characterised in that** the escalator has four brake shoes (12;14;16;18), where two brake shoes (12;14;16;18) each are arranged opposite each other and three brake shoes are formed for the successive time-lagged engagement opposite the first.

4. Escalator according to one of the preceding claims, **characterised in that** the brake shoes (12;14;16;18) are formed to trigger braking steps as part of a double outer-shoe brake, where two brake shoes are formed opposite each other for the successive engagement and two other brake shoes are formed opposite each other for the subsequent successive engagement.

5. Escalator according to one of the preceding claims, **characterised in that** each braking step corresponds to the engagement of one brake shoe (12;14;16;18) and a pressure spring (20, 22) ensuring the braking torque is assigned to each brake shoe (12;14;16;18), the effect of which is able to be compensated by an electromagnet (32;34) and that switching off the electromagnet (32;34) lets the brake shoe (16:18) engage.

6. Escalator according to one of the preceding claims, **characterised in that** a drive device is provided for the brake shoes (12;14;16;18), which acts on electromagnets (32;34), to each one of which, one brake shoe (16:18) is assigned, and that the drive device switches off the electromagnet of the first brake shoe (12) immediately with the occurrence of the braking signal, and after this time in a defined time interval the electromagnet (32) of a second brake shoe (16) disengages.

7. Escalator according to one of the preceding claims **characterised in that** a four shoe brake, whose four shoes (12;14;16;18) can be triggered successively with each braking procedure in equal time intervals, is provided as service brake (10).

8. Escalator according to one of the preceding claims, **characterised in that** for two shoes (12;16;14;18) of a four outer shoe brake lying opposite each other, an electromagnet (32;34) is provided, the disengagement of which lets the brake (10) engage.

## Revendications

1. Escalier roulant avec un frein de service, avec un moteur d'entraînement, qui agit au moyen d'une branche d'entraînement sur une bande de marches, un frein de service étant monté sur un arbre prévu dans la branche d'entraînement, frein dont l'enclenchement permet de freiner la bande de marche, moyennant quoi le frein de service (10) est conçu avec plusieurs niveaux, **caractérisé en ce qu'**au moins un niveau (12 ; 14 ; 16 ; 18) est déclenché de façon retardée lors de l'enclenchement du frein.

2. Escalier roulant selon la revendication 1, **caractérisé en ce que** l'escalier roulant présente au moins deux mâchoires de frein (12 ; 14 ; 16 ; 18), l'enclenchement d'une mâchoire de frein (12 ; 14 ; 16 ; 18) correspondant à un niveau.

3. Escalier roulant selon l'une quelconque des revendications précédentes, **caractérisé en ce que** l'escalier roulant présente quatre mâchoires de frein (12 ; 14 ; 16 ; 18), deux mâchoires de frein (12 ; 14 ; 16 ; 18) étant disposées, à chaque fois l'une en face de l'autre et trois mâchoires de frein étant conçues pour l'enclenchement retardé et échelonné par rapport aux premières.

4. Escalier roulant selon l'une quelconque des revendications précédentes, **caractérisé en ce que** les mâchoires de frein (12 ; 14 ; 16 ; 18) sont conçues pour le déclenchement de niveaux de frein comme une partie d'un frein à doubles mâchoires extérieures, deux mâchoires de frein se faisant face étant conçues pour l'enclenchement successif et deux autres mâchoires de frein se faisant face étant conçues pour l'enclenchement successif et consécutif.

5. Escalier roulant selon l'une quelconque des revendications précédentes, **caractérisé en ce que** chaque niveau de frein correspond à l'enclenchement d'une mâchoire de frein (12 ; 14 ; 16 ; 18) et qu'à chaque mâchoire de frein (12 ; 14 ; 16 ; 18) est attribué un ressort de pression (20 ; 22) garantissant le couple de freinage, ressort dont l'effet peut être compensé par un électroaimant (32 ; 34) et **en ce que** la déconnexion de l'électroaimant (32 ; 34) fait enclencher la mâchoire de frein (16 ; 18).

6. Escalier selon l'une quelconque des revendications précédentes, **caractérisé en ce qu'**il est prévu un dispositif de commande pour les mâchoires de frein (12 ; 14 ; 16 ; 18) qui agit sur des électroaimants (32 ; 34), dont chacun est attribué à une mâchoire de frein (16 ; 18), et **en ce que** le dispositif de commande déconnecte immédiatement l'électroaimant de la première mâchoire de frein (12) lors de l'apparition du signal de freinage, et déconnecte ensuite à cet instant, à un intervalle de temps défini, l'électroaiman (32) d'une, deuxième mâchoire de frein (16).

7. Escalier roulant selon l'une quelconque des revendications précédentes, **caractérisé en ce qu'**il est prévu comme frein de service (10) un frein à quatre mâchoires, dont quatre mâchoires (12 ; 14 ; 16 ; 18) peuvent être déclenchés de façon successive lors de chaque opération de freinage à des intervalles réguliers dans le temps.

8. Escalier roulant selon l'une quelconque des revendications précédentes, **caractérisé en ce que**, pour deux mâchoires (12 ; 14 ; 16 ; 18) se faisant face d'un frein à quatre mâchoires extérieures, il est prévu un électroaimant (32 ; 34) dont la déconnexion fait enclencher le frein (10).
